# EUROPÄISCHE PATENTSCHRIFT

(11) **EP 0 171 358 B1**
(45) Veröffentlichungstag und Bekanntmachung des Hinweises auf die Patenterteilung: **28.06.1989**
(21) Anmeldenummer: 85810341.9
(22) Anmeldetag: 24.07.1985
(51) Int. Cl.: B23B 51/00

(54) **Bohrwerkzeug für Handbohrmaschinen**
Drilling tool for hand drills
Outil de forage pour perceuses à main

(30) Priorität: 09.08.1984 DE 3429419
(43) Veröffentlichungstag der Anmeldung: 12.02.1986
(73) Patentinhaber: HILTI Aktiengesellschaft, 9494 Schaan (LI)
(72) Erfinder: Hunger, Josef, Tulsa Oklahoma, 74135 (US); Rumpp, Gerhard, Ing.-grad., D-8084 Inning (DE)
(74) Vertreter: Wildi, Roland

(56) Entgegenhaltungen:
- EP-A- 0 071 821
- DE-A- 3 239 875
- DE-U- 8 337 365
- FR-A- 2 282 323
- FR-A- 2 331 410
- GB-A- 18 141

## Beschreibung

Die Erfindung betrifft, ausgehend vom Stand der Technik gemäß FR-A 2 282 323, ein Bohrwerkzeug für Handbohrmaschinen, mit einem im wesentlichen zylindrischen Einsteckende gemäß Oberbegriff von Patentanspruch 1.

Die bekannten, der Herstellung von Bohrungen in harten Untergrundmaterialien, wie Beton, Gestein und dgl., dienenden Handbohrmaschinen lassen sich im wesentlichen in drei Gruppen unterteilen, und zwar in Bohrmaschinen, Schlagbohrmaschinen und Bohrhämmer.

Bei den reinen Bohrmaschinen, die heute von untergeordneter Bedeutung sind, handelt es sich um einfache Handgeräte, welche dem eingesetzten Bohrwerkzeug lediglich eine Drehbewegung erteilen. Zum Einsetzen des Bohrwerkzeuges weisen diese Geräte ein Spannfutter auf, in welchem das in aller Regel zylindrische Einsteckende des Bohrwerkzeuges gespannt werden kann.

Die Schlagbohrmaschinen weisen ebenfalls ein Spannfutter auf, in welchem die Bohrwerkzeuge wie voran erwähnt gespannt werden können. Im Unterschied zu den einfachen Bohrmaschinen ist bei den Schlagbohrmaschinen das Spannfutter auf einer axial beweglichen Spindel angeordnet, auf welche während des Bohrvorganges eine Vibrationsbewegung ausgeübt wird. Diese Vibrationsbewegung wird durch geräteinteme Mittel, wie beispielsweise Ratschenscheiben, erzeugt und vom Spannfutter auf das darin fest eingespannte Bohrwerkzeug übertragen.

Die weitaus grösste Bedeutung haben heute die Bohrhämmer. Auch diese Geräte weisen ein Spannfutter auf, in welchem im Gegensatz zu den Bohrmaschinen und den Schlagbohrmaschinen das Bohrwerkzeug begrenzt axial beweglich, aber für eine Uebertragung der Drehbewegung formschlüssig, gehalten ist. Durch geräteseitige Mittel, wie insbesondere ein elektropneumatisches Schlagwerk, wird ein Hammerkolben hin- und herbewegt, welcher direkt oder unter Zwischenschaltung beispielsweise eines Uebertragungsbolzens dem Bohrwerkzeug eine Schlagbewegung erteilt Aufgrund der axialen Beweglichkeit gegenüber dem Spannfutter wird auf letzteres keine Schlagbewegung übertragen, so dass die gesamte Schlagenergie für den Bohrvorgang zur Verfügung steht

Zum formschlüssigen Spannen der Bohrwerkzeuge in Bohrhämmern ist es verbreitet, die Bohrwerkzeuge mit einem Einheits-Einsteckende zu versehen, das Mitnehmerflächen für radial verschiebbare Verriegelungselemente des Spannfutters aufweist. Da ein solches Einheits-Einsteckende zu einer starken Verteuerung der Bohrwerkzeuge geführt hat, sind in jüngster Zeit Lösungen mit variablen Einsteckenden bekannt geworden. Diese werden wiederum mittels Mitnehmerflächen am Einsteckende in Spannfuttern gespannt, wobei solche Spannfutter einen variablen Führungsbereich und Gegenflächen für die Mitnehmerflächen an den Bohrwerkzeugen aufweisen.

Nachdem Bohrhämmer gegenüber Schlagbohrmaschinen ganz wesentliche anwendungstechnische Vorteile aufweisen, und durch Schaffung von variablen Einsteckenden die Bohrwerkzeuge zunehmend wirtschaftlich interessanter werden, findet in erheblichem Umfange eine Ablösung der Schlagbohrmaschinen durch die Bohrhämmer statt. Somit tritt vermehrt die Situation auf, dass ein und derselbe Anwender sowohl im Besitze von Schlagbohrmaschinen als auch von Bohrhämmern ist Da ein solcher Anwender, dem künftigen Trend folgend, sich in aller Regel nur noch Bohrwerkzeuge für die Bohrhämmer anschafft, liegt die Forderung nahe, diese Bohrwerkzeuge auch in den sich noch in seinem Besitze befindlichen Schlagbohrmaschinen einsetzen zu können.

Zur Lösung dieser Aufgabe ist aus der DE-A-3 239 875 ein Bohrwerkzeug bekannt, dessen Einsteckende zur Schaffung der Mitnehmerflächen Nuten derart verteilt aufweist, dass Spannbacken eines Spannfutters nicht in die Nuten einfallen können, falls ein solches Bohrwerkzeug in eine Schlagbohrmaschine eingesetzt wird. Es wird damit dieselbe Situation geschaffen, wie wenn ein Bohrwerkzeug mit einem zylindrischen Einsteckende in einer Schlagbohrmaschine gespannt wird, d. h. aufgrund des reinen Kraftschlusses müssen erhebliche Klemmkräfte vom Spannfutter aufgebracht werden. Nachdem axial lediglich eine Vibrationsbewegung auf das Bohrwerkzeug einwirkt, fallen die in dieser Richtung wirkenden Kräfte nicht ins Gewicht, dagegen aber umsomehr Kräfte, die für die Uebertragung des Drehmomentes erforderlich sind. Sofern demnach nicht ausreichende Klemmkräfte vom Spannfutter aufgebracht werden, besteht die Gefahr, dass das Drehmoment nicht vollständig auf das Bohrwerkzeug übertragen wird, und das Bohrwerkzeug sich innerhalb des Spannfutters verdrehen kann. Damit erfüllt dieses Kombinationswerkzeug wohl die Aufgabe, dass es universell in den interessierenden Gerätetypen verwendet werden kann, führt aber bei einer Anwendung in Schlagbohrmaschinen gegenüber den herkömmlichen Werkzeugen zu keiner weiteren Verbesserung.

Um Bohrwerkzeuge auch in dieser Hinsicht zu verbessern, ist aus der DE-U-8 337 365 eine weitere Lösung bekanntgeworden, gemäss welcher das Einsteckende eine relativ lange, zur rückwärtigen Stirnseite hin geschlossene Nut zur Schaffung von Mitnehmerflächen aufweist. Während beim Einsatz eines solchen Bohrwerkzeuges in einem Bohrhammer dieselbe Situation wie beim voran geschilderten Bohrwerkzeug auftritt, sollte durch diese Ausbildung der Nut eine Verbesserung beim Einsatz in Schlagbohrmaschinen erzielt werden. Bei einer beschränkten Anzahl von Spannfuttern, d. h. bei solchen Futtern, wo die Hinterkante der Spannbacken einen ausreichenden Abstand von der futterseitigen Anschlagfläche für die rückwärtige Stirnseite der Bohrwerkzeuge aufweisen, wird ein Vorteil erreicht, indem die Spannbacken vollständig in die Nuten am Einsteckende des Bohrwerkzeuges eintauchen können. Bei einer Vielzahl von sich auf dem Markt befindlichen Spannfuttern ist ein solcher Abstand nicht vorhanden, so dass die Spannbacken aufgrund des durch die Anwendung bei Bohrhämmern erforderlichen rückwärtigen Abschlusses der Nut nicht eintauchen können. Dadurch entsteht nebst dem Nachteil der wiederum nicht ausreichenden Drehmitnahme ein weiterer gewichtiger Nachteil, welcher dadurch zustande kommt, dass das Einsteckende des Bohrwerkzeuges nur über eine ganz kurze Strecke mit den Spannbacken in Kontakt kommt und dadurch eine Art Kugelgelenk entsteht, was zu einem erheblichen Unrundlauf des Bohrwerkzeuges führt.

Das aus der FR-A-2 282 323 bekannte Bohrwerkzeug weist wiederum ein Einheits-Einsteckende auf und ist für Bohrhämmer ausgelegt Der Halterung des Bohrwerkzeuges in den Bohrhämmern dienen feste Mitnehmer im Spannfutter. Zu diesem Zwecke weist das Einsteckende Mitnehmerflächen schaffende, der Funktion von Nuten gleichkommende Abflachungen auf, wobei zur rückwärtigen Stirnseite des Einsteckendes hin offene und im Abstand zur rückwärtigen Stirnseite hin angeordnete Abflachungen über eine Quemut miteinander verbunden sind.

Der Erfindung liegt die Aufgabe zugrunde, ein einfach herstellbares Bohrwerkzeug zu schaffen, das bei Anwendung in allen Handbohrmaschinen zu einer ausreichenden Halterung und einem ausreichenden Rundlauf führt.

Erfindungsgemäss wird die Aufgabe dadurch gelöst, dass die zur rückwärtigen Stirnseite hin offenen ersten Längsnuten und die im Abstand von der rückwärtigen Stirnseite angeordneten zweiten Längsnuten zueinander mit sich deckenden Symmetrieachsen angeordnet sind.

Durch die erfindungsgemässe Ausbildung wird wenigstens eine zur rückwärtigen Stirnseite hin offene Längnut mit wenigstens einer zur rückwärtigen Stirnseite hin geschlossenen Längsnut derart überlappt, dass in gewissem Sinne eine oder mehrere Doppel-Funktionsnuten entstehen. Die zur rückwärtigen Stirnseite hin offene Längsnut stellt sicher, dass die Spannbacken jeglicher Spannfutterart vollständig eintauchen können und somit nebst Drehmitnahme eine ausreichende, für den Rundlauf des Bohrwerkzeuges massgebende Führung schaffen. Insbesondere wird hier demjenigen Umstand Rechnung getragen, gemäss welchem die axiale Halterung der Bohrwerkzeuge bei Anwendung in Schlagbohrmaschinen nur von untergeordneter Bedeutung ist und im Vergleich zur Drehmitnahme ohne weiteres durch reinen Kraftschluss bewerkstelligt werden kann.

Bei Verwendung der Bohrwerkzeuge in Bohrhämmern ist nebst der Drehmomentübertragung die Schaffung einer begrenzten axialen Beweglichkeit ausschlaggebend. Diese wird in einem Spannfutter erzielt, das nebst einem variablen Führungsbereich Gegenflächen an Vorsprüngen aufweist, die unter radialer Verstellung in die im Abstand von der rückwärtigen Stirnseite angeordneten Längsnuten eintauchen können. Die Begrenzung der Beweglichkeit erfolgt durch die Schulterflächen am Bohrwerkzeug.

Dank der erfindungsgemässen Ueberlappung der Längsnuten wird ferner die Möglichkeit geschaffen, dass das Spannfutter der Bohrhämmer nicht so weit geöffnet werden muss, bis die Vorsprünge der Aussenkontur des Einsteckendes entsprechen. Wird das Spannfutter nur so weit geöffnet, bis die Vorsprünge noch in die zur rückwärtigen Stirnseite offenen Längsnuten eintauchen, entsteht einerseits eine Zeitersparnis im Zu- und Aufdrehen des Spannfutters und andererseits wird eine fühlbare Suchhilfe für das Auffinden der Längsnuten geschaffen, indem das Bohrwerkzeug gegen die nicht ganz ausgerückten Vorsprünge geschoben und so lange verdreht wird, bis durch Eintauchen der Vorsprünge in die zur rückwärtigen Stirnseite hin offenen Längsnuten das Bohrwerkzeug vollständig in das Spannfutter hineingeschoben werden kann.

Zur Schaffung einer ausreichend grossen Schulterfläche ist vorzugsweise die Querschnittsfläche der zur rückwärtigen Stirnseite hin offenen Längsnuten kleiner als die Querschnittsfläche der im Abstand von der rückwärtigen Stirnseite angeordneten Längsnuten.

In Anlehnung an die gängigen, sich auf dem Markt befindlichen Spannfutter weist das Einsteckende drei bzw. ein Vielfaches von drei zur rückwärtigen Stirnseite hin offene Längsnuten mit gleichen Winkelabständen auf.

Vorzugsweise sind die im Abstand von der rückwärtigen Stirnseite angeordneten Längsnuten im Querschnitt im wesentlichen kreisbogenförmig ausgebildet.

Die Erfindung soll nunmehr anhand von sie beispielsweise wiedergebenden Zeichnungen näher erläutert werden, und zwar zeigen :
Fig. 1 das Einsteckende eines Bohrwerkzeuges gemäss Erfindung;
Fig. 2 einen Schnitt längs der Linie 11-11 der Fig. 1;

Die Figuren 1 und 2 zeigen das Einsteckende 2 eines insgesamt mit 1 bezeichneten Bohrwerkzeuges. Wie insbesondere die Fig. 2 zeigt, weist dieses Einsteckende 2 drei gleichmässig über den Umfang verteilte, zur rückwärtigen Stirnseite 3 hin offene Längsnuten 4 auf. Diese zur freien Stirnseite 3 hin offenen Längsnuten 4 weisen einen V-förmigen Querschnitt auf. Symmetrisch werden diese zur freien Stirnseite 3 hin offenen Längsnuten 4 von im Abstand zur rückwärtigen Stirnseite 3 angeordneten Längsnuten 5 überlappt, welche eine axial begrenzte Länge aufweisen. Wie die beiden Figuren verdeutlichen, sind entlang einer zur rückwärtigen Stirnseite 3 hin offenen Längsnut 4 zwei geschlossene Längsnuten 5 hintereinander angeordnet.

Nachdem die Querschnittsfläche der zur rückwärtigen Stirnseite 3 hin offenen Längsnuten 4 gegenüber der Querschnittsfläche der im Abstand von der rückwärtigen Stirnseite 3 angeordneten Längsnuten 5 geringer ist, bilden sich im Uebergangsbereich Schulterflächen 6, 7. Diese Schulterflächen 6, 7 begrenzen die axiale Verschiebbarkeit bei Verwendung eines solchen Bohrwerkzeuges 1 in Bohrhämmern, wobei die Bohrhämmer in bekannter Weise ein Spannfutter mit verstellbaren Spannbacken aufweisen.

Insbesondere massgebend ist die von der rückwärtigen Stirnseite abgewandte Schulterfläche 6, da diese beim Abheben des Bohrwerkzeuges 1 von dem zu bearbeitenden Untergrundmaterial die noch auf das Bohrwerkzeug 1 einwirkenden Schläge des bohrhammerseitigen Hammerkolbens abfangen muss. Die gegenüberliegende Schulterfläche 7 ist dagegen kaum Beanspruchungen ausgesetzt, da dieser Bewegungsrichtung die Schläge des Hammerkolbens entgegenwirken.

Wie die Figuren 1 und 2 verdeutlichen, weisen die zur rückwärtigen Stirnseite 3 hin offenen Längsnuten 4 einen durchgehenden Nutengrund auf, der auch die im Abstand von der rückwärtigen Stirnseite 3 angeordneten Längsnuten 5 durchsetzt. Dank dieses durchgehenden Nutengrundes kommt beim Einsatz der Bohrwerkzeuge 1 mit einem solchen Einsteckende 2 in Schlagbohrmaschinen in jedem Falle eine zentrische Führung zustande, unabhängig von der axialen Lage der Spannbacken des Spannfutters.

## Patentansprüche

1. Bohrwerkzeug für Handbohrmaschinen mit einem im wesentlichen zylindrischen Einsteckende (2), das eine oder mehrere zur rückwärtigen Stirnseite (3) hin offene erste Längsnuten (4) und eine oder mehrere im Abstand von der rückwärtigen Stirnseite (3) angeordnete zweite Längsnuten (5) aufweist, wobei die zur rückwärtigen Stirnseite (3) hin offenen ersten und die im Abstand von der rückwärtigen Stirnseite (3) angeordneten zweiten Längsnuten (4, 5) sich in ihrer Axialprojektion unter Bildung einer von der rückwärtigen Stirnseite (3) abgewandten Schulterfläche (6) wenigstens teilweise überlappen, dadurch gekennzeichnet, dass die zur rückwärtigen Stirnseite (3) hin offenen ersten Längsnuten (4) und die im Abstand von der rückwärtigen Stirnseite (3) angeordneten zweiten Längsnuten (5) zueinander mit sich deckenden Querschnittssymmetrieachsen angeordnet sind.

2. Bohrwerkzeug nach Anspruch 1, dadurch gekennzeichnet, dass die Querschnittsfläche der zur rückwärtigen Stirnseite (3) hin offenen ersten Längsnuten (4) kleiner als die Querschnittsfläche der im Abstand von der rückwärtigen Stirnseite (3) angeordneten zweiten Längsnuten (5) ist.

3. Bohrwerkzeug nach Anspruch 1 oder 2, dadurch gekennzeichnet, dass über den Umfang des Einsteckendes (2) mit gleichen Winkeiabständen drei bzw. ein Vielfaches von drei zur rückwärtigen Stirnseite (3) hin offene erste Längsnuten (4) vorgesehen sind.

4. Bohrwerkzeug nach einem der Ansprüche 1 bis 3, dadurch gekennzeichnet, dass die im Abstand zur rückwärtigen Stirnseite (3) hin angeordneten zweiten Längsnuten (5) im Querschnitt im wesentlichen kreisbogenförmig ausgebildet sind.

## Claims

1. A drilling tool for hand-drills comprising a substantially cylindrical shank (2) which has one or more first longitudinal grooves (4) which are open towards the rearward end face (3) and one or more second longitudinal grooves (5) which are arranged at a spacing from the rearward end face (3), in which respect the first longitudinal grooves (4, 5) which are open towards the rearward end face (3) and the second longitudinal grooves (5) which are arranged at a spacing from the rearward end face (3) at least partially overlap in their axial projection for the formation of a shoulder surface (6) which is remote from the rearward end face (3), characterised in that the first longitudinal grooves (4) which are open towards the rearward end face (3) and the second longitudinal grooves (5) which are arranged at a spacing from the rearward end face (3) are arranged with regard to one another with coincident cross-sectional axes of symmetry.

2. A drilling tool as claimed in claim 1, characterised in that the cross-sectional area of the first longitudinal grooves (4) which are open towards the rearward end face (3) is smaller than the cross-sectional area of the second longitudinal grooves (5) which are arranged at a spacing from the rearward end face (3).

3. A drilling tool as claimed in claim 1 or 2, characterised in that three, or respectively a multiple of three, first longitudinal grooves (4) which are open towards the rearward end face (3) are provided at identical angular spacings over the circumference of the shank (2).

4. A drilling tool as claimed in any one of claims 1 to 3, characterised in that the second longitudinal grooves (5) which are arranged at a spacing towards the rearward end face (3) are substantially circular-are-shaped in cross-section.

## Revendications

1. Outil de forage pour perceuses à main avec un emmanchement (2) sensiblement cylindrique qui comporte une ou plusieurs premières rainures longitudinales (4) ouvertes en direction de la face frontale postérieure (3) et une ou plusieurs secondes rainures longitudinales (5) disposées à distance de la face frontale postérieure (3), les premières rainures longitudinales ouvertes en direction de la face frontale postérieure (3) et les secondes rainures longitudinales (4, 5) disposées à distance de la face frontale postérieure (3) se recouvrant du moins partiellement dans leur projection axiale, avec formation d'une surface d'épaulement (6) opposée à la face frontale postérieure (3), caractérisé en ce que les premières rainures longitudinales (4) ouvertes en direction de la face frontale postérieure (3) et les secondes rainures longitudinales (5) disposées à distance de la face frontale postérieure (3) sont disposées les unes par rapport aux autres avec coïncidence des axes de symétrie de section.

2. Outil de forage selon la revendication 1, caractérisé en ce que l'aire de la section des premières rainures longitudinales (4) ouvertes en direction de la face frontale postérieure (3) est plus petite que l'aire de la section des secondes rainures longitudinales (5) disposées à distance de la face frontale postérieure (3).

3. Outil de forage selon l'une des revendications 1 ou 2, caractérisé en ce que, sur la circonférence de l'emmanchement (2), trois et respectivement un multiple de trois premières rainures longitudinales (4) ouvertes en direction de la face frontale postérieure (3) sont prévues à des intervalles angulaires identiques.

4. Outil de forage selon l'une des revendications 1 à 3, caractérisé en ce que les secondes rainures longitudinales (5) disposées à distance de la face frontale postérieure (3) présentent une section sensiblement en arc de cercle.
